# EUROPÄISCHE PATENTSCHRIFT

(11) **EP 3 610 760 B1**
(45) Veröffentlichungstag und Bekanntmachung des Hinweises auf die Patenterteilung: **24.11.2021**
(21) Anmeldenummer: 19188914.6
(22) Anmeldetag: 29.07.2019
(51) Int. Cl.: A47C 7/02, A47C 27/00, A47C 27/12, A47C 31/00

(54) **SITZ- UND/ODER LIEGEAUFLAGE**
SEAT AND/OR LOUNGER CUSHION
COUSSIN D'ASSISE ET/OU DE CHAISE LONGUE

(30) Priorität: 15.08.2018 DE 202018104691 U
(43) Veröffentlichungstag der Anmeldung: 19.02.2020
(73) Patentinhaber: Brändl Textil GmbH, 09468 Geyer (DE)
(72) Erfinder: Brändl, Jörg, 09468 Geyer (DE)
(74) Vertreter: Steiniger, Carmen

(56) Entgegenhaltungen:
- US-A1- 2004 172 763
- US-A1- 2015 123 439
- US-A1- 2016 174 725
- US-A1- 2017 035 215

## Beschreibung

Die vorliegende Erfindung betrifft eine Sitz- und/oder Liegeauflage mit einem eine Oberlage und eine mit der Oberlage verbundene und/oder verbindbare Unterlage aufweisende Bezugshülle, wobei in der Bezugshülle ein Auflagenkern vorgesehen ist.

Sitz- und/oder Liegeauflagen dieser Gattung sind allgemein zum Beispiel als Sitzkissen oder Liegematten bekannt. Werden solche Sitz- und/oder Liegeauflagen auch im Freien, beispielsweise auf Garten-, Terrassen- oder Gaststättenmöbeln verwendet, besteht das Problem, dass sie dann, wenn sie nicht rechtzeitig bei Regen von den Möbeln abgenommen werden, nass werden. Die nass gewordenen Sitz- und/oder Liegeauflagen trocknen nur sehr langsam und sind damit einige Zeit nicht verwendbar. Manche solcher nass gewordenen Sitz- und/oder Liegeauflagen beginnen sogar zu schimmeln, sodass sie einen muffigen Geruch annehmen.

Aus der Druckschrift DE 32 20 088 C1 ist ein Sitzpolster für ein Kraftfahrzeug bekannt, das ohne die Gefahr des Auftretens sich nass anfühlender Teilbereiche ununterbrochen nutzbar sein soll. Hierfür ist innerhalb eines gewirkten Bezugsstoffes eine aus einem Schaumstoffkörper, einem Federkörper und einer Cellulosepufferschicht bestehende Polstereinlage vorgesehen. Der 8 bis 15 mm dünne Federkörper besteht aus mit einer hydrophilen Oberflächenbeschichtung versehenen hydrophoben Fasern, die an Kreuzungspunkten verklebt sind. Der Schaumstoffkörper und die Cellulosepufferschicht saugen jedoch Feuchtigkeit auf, sodass das Sitzpolster nach einem Nasswerden nur langsam trocknet und die Gefahr von Staunässe und damit von Schimmelbildung besteht.

Die Druckschrift DE 20 2004 002 360 U1 beschreibt ein Sitzkissen mit einer Schaumstofffüllung, in der Hohlräume vorgesehen sein können. Auf der Kissenrückseite sind rutschhemmende Noppen vorgesehen. Auch hier saugt sich die Schaumstofffüllung z. B. bei Regen mit Wasser voll, sodass eine Weiterverwendung nur nach ausgiebiger Trocknung möglich ist.

Die Druckschrift US 2016/0174725 A1 offenbart ein Kissen oder eine Matte, die aus einem Bezug und einer darin eingebrachten dreidimensionalen, netzähnlichen Struktur besteht

Die netzähnliche Struktur ist aus einer Vielzahl von extrudierten, spiralförmigen und wirr angeordneten thermoplastischen Kunststofffilamenten ausgebildet, die an Kontaktstellen miteinander verbunden sind. Der Bezug ist luftdurchlässig und kann beispielsweise als Doppelraschelgestrick aus Polyester ausgebildet sein.

In der Druckschrift US 2017/0035215 A1 ist ein Kissen beschrieben, welches einen als Abstandsgewirke ausgebildeten Kern und eine aus einer oberen Lage und einer unteren Lage ausgebildete Hülle aufweist.

Die Druckschrift US 2004/0172763 A1 beinhaltet ein Kissen, welches aus einer oberen Lage, einer unteren Lage und einem Füllmaterial zwischen den beiden Lagen besteht. Auf der unteren Lage des Kissens ist eine Antirutschbeschichtung mit voneinander beabstandeten Antirutschbereichen vorgesehen.

In der Druckschrift US 2015/0123439 A1 ist ein Kissenbezug offenbart, welcher aus wasserresistentem Material ausgebildet sein kann.

In der Druckschrift DE 20 2005 017 695 U1 ist ein Luftpolsterkissen enthalten, auf dessen Rückseite rutschhemmende Noppen vorgesehen sind. Auf dem Luftpolsterkissen sitzt man wie auf einer Luftmatratze, hat also keinen besonders angenehmen Sitzkomfort.

In der Druckschrift US 2012/0005928 A1 ist ein Sitzbezug mit einer wasserfesten Oberfläche und einer feuchtigkeitsabsorbierenden Innenschicht beschrieben. Auf dem Sitzbezug ist ein Logo aufgedruckt. Die feuchtigkeitsabsorbierende Innenschicht saugt sich bei feuchter Umgebung voll, wirkt also einer schnellen Trocknung entgegen.

Die Druckschrift US 2014/0191544 A1 offenbart ein Sitzkissen, das an Stadionsitzen befestigt werden kann. Das Sitzkissen weist eine taschenähnliche Hülle auf, in welche eine Sportsitzeinlage aus elastischem und haltbarem Material, wie Stoff, Baumwolle, Urethanschaum, Schwammmaterial und Verbundwerkstoffmaterial, eingeschoben werden kann. Damit saugt auch die Sportsitzeinlage Feuchtigkeit auf, was eine Trocknung behindert.

Die Druckschrift US 2014/0302271 A1 enthält ein Sitzpolster mit einer Gelfüllung.

In der Druckschrift US 2017/0164766 A1 wird ein aus mehreren, übereinander liegenden, vernähten Deckschichten bestehender Matratzenschutz vorgeschlagen. Die Deckschichten haben jeweils eine wasserfeste Seite.

Aus der Druckschrift US 5,052,965 B geht ein in Wasser schwimmender Sitz aus wasserfestem Material, aus dem Taschen geformt sind, hervor. In den Taschen ist Polyethylenschaum eingebracht.

Es ist daher die Aufgabe der vorliegenden Erfindung, Sitz- und/oder Liegeauflagen der eingangs angegebenen Gattung derart weiterzubilden, dass sie problemlos im Freien anwendbar sind und auch nach einem Regenschauer schnell wieder einsetzbar sind.

Diese Aufgabe wird erfindungsgemäß durch eine Sitz- und/oder Liegeauflage gelöst, die eine Bezugshülle, die aus einer Oberlage und einer mit der Oberlage verbundenen und/oder verbindbaren Unterlage ausgebildet ist, und einen Auflagenkern in der Bezugshülle aufweist, wobei die Oberlage aus einem gestrickten, hydrophobem Netzmaterial ausgebildet ist, die Unterlage aus einem gestrickten, hydrophobem Netzmaterial ausgebildet ist, auf dessen Unterseite wenigstens ein Antirutschmittel vorgesehen ist, und der

Auflagenkern ausschließlich eine ohne weiteres Material in sich zusammenhaltende Schicht aus einer Vielzahl aus geschmolzenem Polyethylen in einem Extruder spaghettiförmig gepressten und wirr, gekräuselt, teilweise einander umschlingend verwirbelten Polyethylenmonofilamenten ist, wobei in dem Raum zwischen den verwirbelten Polyethylenmonofilamenten nur Luft vorhanden ist.

Der Auflagenkern weist vorzugsweise eine gleichmäßige Dicke auf.

Die Polyethylenmonofilamente selbst sind vorzugsweise nicht aus gekräuseltem Material.

Die Polyethylenmonofilamente sind vorzugsweise nicht miteinander verklebt.

Dadurch, dass bei dem Auflagenkern die Polyethylenmonofilamente nur mit Luft gefüllte Zwischenräume aufweisen und die Polyethylenmonofilamente nicht starr, sondern flexibel verbiegbar sind, kann der Auflagenkern ähnlich wie ein Schaumgummikissen flexibel verformt werden und kehrt nach Abbau einer Druckbelastung wieder in seine Ausgangsform zurück. Die Polyethylenmonofilamente nehmen jedoch keine Feuchtigkeit auf. Stattdessen fließt bei dem Auflagenkern Flüssigkeit einfach durch die Bereiche, also die Kanäle oder Kammern, zwischen den labyrinthartig liegenden Polyethylenmonofilamenten hindurch. Das Material der Polyethylenmonofilamente, also das Polyethylen selbst, saugt auch keine Flüssigkeit auf.

Das Material der Oberlage und der Unterlage ist auch hydrophob, nimmt also kein Wasser auf, und hat zudem eine Netzstruktur, sodass Wasser ohne Weiteres durch die Oberlage als auch durch die Unterlage hindurchtreten kann. Entweder ist eine Vielzahl von voneinander beabstandeten Antirutschmitteln oder wenigstens ein Unterbrechungen aufweisendes Antirutschmittel auf der Unterseite der Unterlage vorgesehen, sodass zwischen den Antirutschmitteln oder durch die Unterbrechungen Wasser durch die Unterlage hindurchtreten kann und damit nicht dauerhaft in der Sitz- und/oder Liegeauflage verbleibt.

Erfindungsgemäß besteht die und/oder Liegeauflage nur, also ausschließlich aus der Bezugshülle und dem Auflagenkern. Es ist keine weitere Schicht vorgesehen, die Feuchtigkeit aufsaugt. Somit kann die erfindungsgemäße Sitz- und/oder Liegeauflage beispielsweise nach einem Regenschauer besonders schnell abtrocknen und wieder verwendet werden. Es bildet sich auch keine Stocknässe, sodass Schimmelbildung oder dergleichen ausgeschlossen sind.

In einer vorteilhaften Ausführungsform der erfindungsgemäßen Sitz- und/oder Liegeauflage ist das Netzmaterial ein Mesh-Abstandsgestrick aus mindestens 98 % Polyester, vorzugsweise aus 100 % Polyester.

Es hat sich als besonders günstig erwiesen, wenn die Antirutschmittel aus Polyurethan ausgebildet sind.

Die Antirutschmittel können beispielsweise als Noppen ausgebildet sein, können jedoch auch in Form von Streifen, Kreisringen oder spiralförmig ausgebildet sein. Vorzugsweise weist das Polyethylen, aus dem die Polyethylenmonofilamente ausgebildet sind, eine Dichte zwischen 0,915 g/cm³ und 0,935 g/cm³ auf. Das Polyethylen ist damit sogenanntes Low-Density-Polyethylen (LDPE).

In zweckmäßigen Ausgestaltungen der erfindungsgemäßen Sitz- und/oder Liegeauflage weist der Auflagenkern eine Dicke in einem Bereich von 2 cm bis 10 cm auf. Bevorzugt liegt die Dicke des Auflagenkerns in einem Bereich von 2,5 bis 6 cm, besonders bevorzugt in einem Bereich von 3 bis 4 cm. Dadurch weist die Sitz- und/oder Liegeauflage einen guten Sitz- bzw. Liegekomfort auf.

Vorzugsweise weisen die Polyethylenmonofilamente eine Feinheit in einem Bereich von 280 bis 3300 dtex auf.

Die Dicke bzw. der Durchmesser der Polyethylenmonofilamente im ungedehnten Zustand liegt vorzugsweise in einem Bereich von 0,5 bis 1,5 mm, besonders bevorzugt in einem Bereich von 0,8 bis 1,2 mm.

Bevorzugte Ausführungsformen der vorliegenden Erfindung werden im Folgenden anhand von Figuren näher beschrieben. Dabei zeigen
- Figur 1: schematisch eine Ausführungsform einer erfindungsgemäßen Sitz- und/oder Liegeauflage im Querschnitt;
- Figur 2: schematisch eine Ausführungsform einer erfindungsgemäßen Sitz- und/oder Liegeauflage in einer Draufsicht auf die Ober- bzw. die Sichtseite der Oberlage der Sitz- und/oder Liegeauflage; und
- Figur 3: schematisch eine Ausführungsform einer erfindungsgemäßen Sitz- und/oder Liegeauflage in einer Draufsicht auf die Unterseite der Unterlage der Sitz- und/oder Liegeauflage.

Figur 1 zeigt schematisch eine Ausführungsform einer erfindungsgemäßen Sitz-und/oder Liegeauflage 1 im Querschnitt.

Die Sitz- und/oder Liegeauflage 1 weist eine Oberlage 2 mit einer Ober- oder Sichtseite 21 auf. Die Oberlage 2 besteht aus einem gestrickten, hydrophoben Netzmaterial. Dieses Netzmaterial ist in dem gezeigten Ausführungsbeispiel ein Mesh-Abstandsgestrick aus 100 % Polyester.

Die Oberlage 2 ist an drei Seiten mit einer Unterlage 3 verbunden, in dem gezeigten Ausführungsbeispiel an den Stellen 23 vernäht.

Die Unterlage 3 ist aus einem gestrickten, hydrophoben Netzmaterial ausgebildet, auf dessen Unterseite 31 eine Antirutschbeschichtung vorgesehen ist. Dieses Netzmaterial ist in dem gezeigten Ausführungsbeispiel ein Mesh-Abstandsgestrick aus 100 % Polyester. Die Antirutschbeschichtung weist in dem gezeigten Ausführungsbeispiel eine Vielzahl voneinander beabstandeter Noppenstrukturen auf, welche Antirutschmittel 5 sind.

Das für die Oberlage 2 und für die Unterlage 3 verwendete Polyester (PES) hat vorzugsweise ein Flächengewicht zwischen 200 g/m² und 250 g/m². Die Krumpfung des Polyesters liegt vorzugsweise bei 40 °C Waschtemperatur bei ± 4 % und bei 60 °C Waschtemperatur vorzugsweise bei ± 5 %.

Zwischen der Oberlage 2 und der Unterlage 3 ist in dem gezeigten Ausführungsbeispiel an einer vierten Seite der Oberlage 2 ein Reißverschluss 24 vorgesehen. Anstelle des Reißverschlusses 24 können auch andere Verschlussmechanismen, wie eine Naht, Haken und Ösen oder ein Klettverschluss, zur Anwendung kommen.

Dadurch sind die Bezugshülle und der Auflagenkern 4 separat voneinander reinigbar bzw. waschbar.

Die Oberlage 2 bildet mit der Unterlage 3 eine Bezugshülle aus, in welche ein Auflagenkern 4 eingebracht ist. Der Auflagenkern 4 ist erfindungsgemäß ein separates Gebilde, das aus der Bezugshülle auch herausgenommen werden kann.

Der Auflagenkern 4 besteht aus einer Vielzahl aus geschmolzenem Polyethylen in einem Extruder spaghettiförmig gepressten und wirr, gekräuselt, teilweise einander umschlingend verwirbelten Polyethylenmonofilamenten 41. Die Polyethylenmonofilamente 41 sind flexibel, also verbiegbar. Zwischen den Polyethylenmonofilamenten 41 sind zahlreiche mit Luft gefüllte Hohlräume 42 vorhanden. Die Polyethylenmonofilamente 41 bilden ein ungefülltes Netzwerk aus, das auch nachfolgend nicht gefüllt wird. Es befindet sich lediglich Luft zwischen den Polyethylenmonofilamenten 41. Das Netzwerk aus den Polyethylenmonofilamenten 41 kann leicht zusammengedrückt werden und entspannt sich nach einem Zusammendrücken wieder. Es ist also im Wesentlichen formstabil, aber durch die Zusammendrückbarkeit und Elastizität auch bequem.

Der Auflagenkern ist bevorzugt für einfache Sitzkissen 3 cm oder für größere Kissen oder Liegenauflagen 5 cm dick, kann jedoch auch eine andere Dicke aufweisen.

Wie in Figur 2 exemplarisch zu sehen, weist die Oberseite 21 der gezeigten Ausführungsform der erfindungsgemäßen Sitz- und/oder Liegeauflage einen hier mit Transferdruck aufgebrachten Aufdruck 22 auf. Der Aufdruck 22 kann beispielsweise ein Fotodruck sein. Die Oberlage 2 kann in unterschiedlichen Farben mit unterschiedlichen Fotomotiven ausgebildet werden.

Wie es aus Figur 3 hervorgeht, die eine Draufsicht auf die Unterseite 31 der Unterlage 3 einer erfindungsgemäßen Sitz- und/oder Liegeauflage zeigt, sind auf der Unterseite 31 der Unterlage 3 Antirutschmittel 5 in Form voneinander beabstandeter Noppen vorgesehen. Durch die Antirutschausrüstung, die durch die Antirutschmittel 5 ausgebildet wird, hält die Sitz- und/oder Liegeauflage 1 gut auf einer Fläche, wie einer Stuhlsitzfläche, ohne dass ein Anbinden der Sitz- und/oder Liegeauflage 1 zwingend erforderlich ist.

Die erfindungsgemäße Sitz- und/oder Liegeauflage 1 kann als Sitzkissen auf Stühlen oder Hockern, aber auch auf Krankenfahrstühlen oder Rollstühlen oder auch als Sitz-oder Liegematte auf Liegen oder Hollywoodschaukeln verwendet werden. Weitere Anwendungen sind möglich. Die Sitz- und/oder Liegeauflage 1 ist im Ganzen feuchtigkeitsdurchlässig und schnelltrocknend.

Die Bezugshülle der Sitz- und/oder Liegeauflage 1 ist extrem strapazierfähig, haltbar, UV-beständig und zudem äußerst pflegeleicht. Durch den integrierten Reißverschluss 24 ist die Bezugshülle in dem gezeigten Ausführungsbeispiel abnehmbar und bei 40 °C waschbar.

Die erfindungsgemäße Sitz- und/oder Liegeauflage 1 kann bis zu 100 % recyclebar ausgebildet sein.

Bei der erfindungsgemäßen Sitz- und/oder Liegeauflage 1 ist der Auflagenkern 4 wasserresistent und kann somit keine Feuchtigkeit aufnehmen. Er ist zudem sehr leicht. Wasser oder Schweiß läuft durch die gesamte Sitz- und/oder Liegeauflage 1. Damit ist die erfindungsgemäße Sitz- und/oder Liegeauflage 1 auch dann, wenn sie Regen ausgesetzt war, schnell wiederverwendbar. Durch deren Feuchtigkeitsdurchlässigkeit, bildet sich in der erfindungsgemäßen Sitz- und/oder Liegeauflage 1 keine langanhaltende Staunässe. Demzufolge ist bei der erfindungsgemäßen Sitz- und/oder Liegeauflage 1 keine Schimmelbildung durch Feuchtigkeitsbeeinflussung zu erwarten. Da die erfindungsgemäße Sitz- und/oder Liegeauflage 1 auch gewaschen werden kann, ist sie sehr hygienisch.

## Patentansprüche

1. Sitz- und/oder Liegeauflage (1) mit einer eine Oberlage (2) und eine mit der Oberlage (2) verbundene und/oder verbindbare Unterlage aufweisenden Bezugshülle, wobei in der Bezugshülle ein Auflagenkern (4) als separates Gebilde, das aus der Bezugshülle herausnehmbar ist, vorgesehen ist, wobei die Oberlage (2) aus einem gestrickten, hydrophoben Netzmaterial ausgebildet ist, wobei die Unterlage (3) aus einem gestrickten, hydrophoben Netzmaterial ausgebildet ist, auf dessen Unterseite (31) wenigstens ein Antirutschmittel (5) vorgesehen ist, wobei die Sitz- und/oder Liegeauflage (1) ausschließlich aus der Bezugshülle und dem Auflagenkern (4) besteht, und der Auflagenkern (4) ausschließlich eine ohne weiteres Materia in sich zusammenhaltende Schicht aus einer Vielzahl aus geschmolzenem Polyethylen in einem Extruder spaghettiförmig gepressten und wirr, gekräuselt, teilweise einander umschlingend verwirbelten Polyethylenmonofilamenten (41) ist, wobei in dem Raum zwischen den verwirbelten Polyethylenmonofilamenten (41) nur Luft vorhanden ist.

2. Sitz- und/oder Liegeauflage nach Anspruch 1, **dadurch gekennzeichnet, dass** das Netzmaterial ein Mesh-Abstandsgestrick aus mindestens 98 % Polyester ist.

3. Sitz- und/oder Liegeauflage nach einem der vorhergehenden Ansprüche, **dadurch gekennzeichnet, dass** die Antirutschmittel (5) aus Polyurethan ausgebildet sind.

4. Sitz- und/oder Liegeauflage nach einem der vorhergehenden Ansprüche, **dadurch gekennzeichnet, dass** das Polyethylen, aus dem die Polyethylenmonofilamente (41) ausgebildet sind, eine Dichte zwischen 0,915 g/cm³ und 0,935 g/cm³ aufweist.

5. Sitz- und/oder Liegeauflage nach einem der vorhergehenden Ansprüche, **dadurch gekennzeichnet, dass** eine Oberseite (21) der Oberlage (2) mit Transferdruck bedruckt ist.

6. Sitz- und/oder Liegeauflage nach einem der vorhergehenden Ansprüche, **dadurch gekennzeichnet, dass** der Auflagenkern (4) eine Dicke in einem Bereich von 2 cm bis 10 cm aufweist.

7. Sitz- und/oder Liegeauflage nach einem der vorhergehenden Ansprüche, **dadurch gekennzeichnet, dass** die Polyethylenmonofilamente (41) eine Feinheit in einem Bereich von 280 bis 3300 dtex aufweisen.

8. Sitz- und/oder Liegeauflage nach einem der vorhergehenden Ansprüche, **dadurch gekennzeichnet, dass** die Polyethylenmonofilamente (41) im ungedehnten Zustand einen Durchmesser in einem Bereich von 0,5 bis 1,5 mm aufweisen.

## Claims

1. Seat and/or lounger cushion (1) with a covering case comprising a top cover (2) and a bottom cover (3) being connected or connectable with the top cover (2), a cushion core (4) being provided inside the covering case as a separate object which can be removed from the covering case, the top cover (2) being formed from a knitted hydrophobic net material, the bottom cover (3) being formed from a knitted hydrophobic net material on whose underside (31) at least one anti-slip means (5) is provided, the seat and/or lounger cushion (1) consisting exclusively of the covering case and the cushion core (4), and the cushion core (4) being a layer of a multitude of tangled, curled, swirled polyethylene monofilaments (41) partially entangling each other only that is held together without further material and made of molten polyethylene pressed in a spaghetti-like manner in an extruder, with only air being present in the space between the swirled polyethylene monofilaments (41).

2. Seat and/or lounger cushion according to claim 1, **characterized in that** the net material is a mesh spacer knitted fabric of at least 98 % polyester.

3. Seat and/or lounger cushion according to one of the preceding claims, **characterized in that** the anti-slip means (5) are made of polyurethane.

4. Seat and/or lounger cushion according to one of the preceding claims, **characterized in that** the polyethylene from which the polyethylene monofilaments (41) are made presents a density between 0.915 g/cm³ and 0.935 g/cm³.

5. Seat and/or lounger cushion according to one of the preceding claims, **characterized in that** an upside (21) of the top cover (2) is printed with transfer printing.

6. Seat and/or lounger cushion according to one of the preceding claims, **characterized in that** the cushion core (4) has a thickness within a range from 2 cm to 10 cm.

7. Seat and/or lounger cushion according to one of the preceding claims, **characterized in that** the polyethylene monofilaments (41) have a linear density within a range from 280 to 3300 dtex.

8. Seat and/or lounger cushion according to one of the preceding claims, **characterized in that** the polyethylene monofilaments (41) have a diameter within a range from 0.5 to 1.5 mm in an unstretched condition.

## Revendications

1. Coussin d'assise et/ou de chaise longue (1) avec une enveloppe comprenant une couche supérieur (2) et une couche inférieur (3) étant connectée ou connectable avec la couche supérieur (2), dans l'enveloppe une âme de coussin (4) étant prévu comme objet séparé qui peut être retiré de l'enveloppe, la couche supérieure (2) étant formée d'un matériel en filet hydrophobe tricoté, la couche inférieur (3) étant formée d'un matériel en filet hydrophobe tricoté sur la surface inférieure duquel au moins un moyen antidérapant (5) est prévu, le coussin d'assise et/ou de chaise longue (1) consistant exclusivement de l'enveloppe et de l'âme de coussin (4), et l'âme du coussin (4) étant une couche d'une multitude de monofilaments de polyéthylène (41) enchevêtrés, ondulés et partiellement enroulés les uns autour des autres, maintenus ensemble sans autre matériel et constitués de polyéthylène fondu pressé sous forme d'un spaghetti dans une extrudeuse, seulement de l'air étant présent dans l'espace entre les monofilaments de polyéthylène (41).

2. Coussin d'assise et/ou de chaise longue selon la revendication 1, **caractérisé en ce que** le matériel en filet est un tricot d'espacement maillé d'au moins 98 % de polyester.

3. Coussin d'assise et/ou de chaise longue selon l'une des revendications précédentes, **caractérisé en ce que** les moyens antidérapants (5) sont en polyuréthane.

4. Coussin d'assise et/ou de chaise longue selon l'une des revendications précédentes, **caractérisé en ce que** le polyéthylène à partir duquel les monofilaments de polyéthylène (41) sont formés présente une densité comprise entre 0,915 g/cm³ et 0,935 g/cm³.

5. Coussin d'assise et/ou de chaise longue selon l'une des revendications précédentes, **caractérisé en ce qu'**une surface supérieure (21) de la couche supérieure (2) est imprimée par impression transfert.

6. Coussin d'assise et/ou de chaise longue selon l'une des revendications précédentes, **caractérisé en ce que** l'âme de coussin (4) présente une épaisseur comprise dans une gamme de 2 cm à 10 cm.

7. Coussin d'assise et/ou de chaise longue selon l'une des revendications précédentes, **caractérisé en ce que** les monofilaments en polyéthylène (41) présentent une masse linéique comprise dans une gamme de 280 à 3300 dtex.

8. Coussin d'assise et/ou de chaise longue selon l'une des revendications précédentes, **caractérisé en ce que** les monofilaments en polyéthylène (41) en un état non étiré présentent un diamètre comprise dans uns gamme de 0,5 à 1,5 mm.
